# EUROPÄISCHE PATENTSCHRIFT

(11) **EP 3 245 141 B1**
(45) Veröffentlichungstag und Bekanntmachung des Hinweises auf die Patenterteilung: **24.10.2018**
(21) Anmeldenummer: 16700119.7
(22) Anmeldetag: 07.01.2016
(51) Int. Cl.: B65D 21/02

(54) **GEBINDE MIT VERKLEBTEN BEHÄLTERN UND TRAGEGRIFF**
MULTIPACK HAVING ADHESIVELY BONDED CONTAINERS AND A CARRYING HANDLE
BOTTE D'EMBALLAGE AVEC RÉCIPIENTS COLLÉS ET POIGNÉE DE TRANSPORT

(30) Priorität: 12.01.2015 DE 102015100342
(43) Veröffentlichungstag der Anmeldung: 22.11.2017
(73) Patentinhaber: KHS GmbH, 44143 Dortmund (DE)
(72) Erfinder: FISCHER, Mathias, 47652 Weeze (DE); HOFFMANN, Uwe, 73560 Böbingen an der Rems (DE)
(86) Internationale Anmeldenummer: PCT/EP2016/050236
(87) Internationale Veröffentlichungsnummer: WO 2016/113182

(56) Entgegenhaltungen:
- DE-A1-102011 107 265
- FR-A1- 2 286 763
- US-A- 3 388 791

## Beschreibung

Die Erfindung betrifft ein Gebinde mit mindestens vier Behältern, die durch Klebstellen miteinander verbunden sind, sowie ein Verfahren und eine Vorrichtung zum Herstellen des Gebindes.

Die DE 23 31 193 sowie die US 3,902,992 offenbaren Gebinde mit mindestens vier Behältern, die durch Klebstellen verbunden sind. Die US 3,388,791 offenbart ein Gebinde aus Behältern, die in mindestens einer ersten und einer zweiten Reihe angeordnet sind, und die durch stärker belastbare und weniger belastbare Klebstellen verbunden sind. Jeder Behälter des Gebindes weist mindestens eine stärker belastbare Klebstelle auf und auch zwischen der ersten und der zweiten Reihe sind stärker belastbare Klebstellen angeordnet. Weniger belastbare Klebstellen dienen insbesondere zur Sicherung von endständigen Behältern.

Weiterhin sind aus der FR 2 286 763 A1 Gebinde aus einer Mehrzahl von Dosen bekannt, die an ihrem oberen, gebördelten Rand durch beispielsweise ein Lötverfahren miteinander verbunden sind und weiterhin von einem Gurt oder Band als gesamte Gruppe von Behältern zusammen gebunden werden. Die DE 10 2011 107265 A1 zeigt ein Gebinde mit den Merkmalen des Oberbegriffs des Anspruchs 1 und ein geeignetes Verfahren zu dessen Herstellung, mit den Merkmalen des Oberbegriffs des Anspruchs 7, bei dem jeder Behälter im Schulter- und im Fußbereich mit den jeweiligen Nachbarbehältern durch ein Haft- und Klebemittel verbunden ist, insbesondere einem Schmelzkleber. Weiterhin sind mindestens zwei der so klebend verbundenen Behälter mit einem Traggriff verbunden, der zum Tragen des gesamten Gebindes mit aufrecht stehenden Behältern geeignet ist.

Die Anordnung der Klebstellen ist aufwändig und es ist für den Benutzer nicht zuerkennen, in welcher Weise bzw. welcher Folge die Behälter mit minimalem Kraftaufwand aus dem Gebinde zu lösen sind.

Es ist Aufgabe der Erfindung, ein Gebinde vorzuschlagen, aus dem ein Benutzer einzelne Behälter mit minimalem Aufwand herauslösen kann.

Diese Aufgabe wird gelöst mit einem Gebinde nach Anspruch 1, einem Verfahren nach Anspruch 7 und mit einer Vorrichtung nach Anspruch 10.

Ein erfindungsgemäßes Gebinde weist mindestens vier Behälter auf, die durch Klebstellen miteinander verbunden sind. Erfindungsgemäß weist jeder Behälter mindestens eine Klebstelle erster Ordnung und zwei oder mehr Behälter weisen eine Klebstelle zweiter Ordnung auf, wobei die Klebstellen erster Ordnung Untergruppen von Behältern zusammenhalten und wobei die Klebstellen zweiter Ordnung zwischen den Untergruppen von Behältern angebracht sind, und wobei ein Tragegriff mindestens abschnittsweise obere Enden von zwei Behältern überspannt. Das Gebinde nach Anspruch 1 ist aus Untergruppen von Behältern, in der Regel Reihen von Behältern, zusammengesetzt. Die Behälter einer Untergruppe sind durch Klebstellen erster Ordnung zusammengefügt. Mindestens zwei Untergruppen sind dann zu einem Gebinde gefügt, und zwar durch Klebstellen zweiter Ordnung. Die Klebstellen zweiter Ordnung lassen sich leichter lösen als die Klebstellen erster Ordnung; zum Lösen der Klebstellen zweiter Ordnung ist weniger Kraft aufzuwenden als für Klebstellen erster Ordnung. Beim Lösen eines Behälters aus dem erfindungsgemäßen Gebinde wird das erfindungsgemäße Gebinde zunächst in Untergruppen zerlegt, weil die Klebstellen zweiter Ordnung zuerst nachgeben und gelöst werden. Dann kann der Benutzer auf einfache Weise einzelne Behälter aus jeweils einer Untergruppe herauslösen. Die Anzahl der Klebstellen und der Einsatz von Klebstoff ist minimal. Einzelne Behälter sind sehr gut aus dem Gebinde herauszulösen, weil benutzerfreundliche Untergruppen von Behältern verfügbar sind, die einen guten Zugriff auf einen herauszulösenden, einzelnen Behälter bieten. Darüber hinaus weist das erfindungsgemäße Gebinde einen Tragegriff auf, der die oberen Enden von zwei Behältern überspannt. Während des Transports stabilisiert der Tragegriff das Gebinde, indem er bevorzugt zwei Behälter überspannt, die zu verschiedenen Untergruppen gehören. Nach einer weiter bevorzugten Ausführung der Erfindung kann der Tragegriff zu einer Tragschlaufe verlängert werden, um das Gebinde bequemer tragen zu können. Dazu ist er nach der Gehindeherstellung gefaltet oder eingerollt und über spannt das Gebinde unter Zug. Diese Faltung oder Einrollung kann von Verbraucher dann gelöst werden, wobei der Zug auf das Gebinde beim Tragen so hoch ist, dass die klebend verbundenen Behälter sicher im Verband gehalten werden.

Nach einer bevorzugten Ausführung der Erfindung sind die Klebstellen erster Ordnung an einer unteren Hälfte des Behälters angeordnet. Je tiefer die Klebstellen erster Ordnung zwischen den Behältern angeordnet sind, desto größer ist die Hebelwirkung beim Herauslösen eines Behälters aus einem Gebinde. Nach einer weiter gut geeigneten Ausführung der Erfindung ist das Gebinde dadurch gekennzeichnet, dass die Klebstellen zweiter Ordnung an einer unteren Hälfte des Behälters angeordnet sind. Ein Gebinde, bei dem alle Klebstellen erster und zweiter Ordnung an der unteren Hälfte des Behälters angebracht sind, stellt eine besonders vorteilhafte Ausführung der Erfindung dar. Es hat sich herausgestellt, das ein solches Gebinde stabil und den während des Transports einwirkenden Kräften gewachsen ist, insbesondere deshalb, weil der Tragegriff das Gebinde in ausreichender Weise am oberen Ende stabilisiert, selbst wenn er nur zwei Behälter verschiedener Untergruppen überspannt. Der Verzicht auf umhüllende Folien oder Kartons gewährleistet eine bedienungsfreundliche und wirtschaftliche Verpackung.

Nach einer vorteilhaften Ausführung der Erfindung weisen die Klebstellen erster Ordnung eine stärkere Bindungskraft auf als die Klebstellen zweiter Ordnung. Die geringere Bindungskraft kann auf verschiedene Weise erzeugt werden, sei es beispielsweise durch die Wahl des Klebstoffs oder die Größe bzw. die Minimierung der Klebstelle Alternativ können die Klebstellen zweiter Ordnung eine Form aufweisen, die vom Benutzer beim Zerlegen des Gebindes mittels geringerer Kraft gelöst werden können, z. B. eine parallel zur Höhe der Behälter langgestreckte Form.

Im Rahmen der Erfindung ist es bevorzugt, dass eine Untergruppe von Behältern, deren Behälter jeweils durch eine Klebstelle erster Ordnung verbunden ist, als Reihe von Behältern ausgebildet ist. Gebinde, die aus Reihen von Behältern aufgebaut sind, sind zum einen in der Herstellung der Gebinde einfach zu manipulieren. Zum anderen sind die Gebinde besonders einfach zu zerlegen, wenn die Untergruppen reihenförmig ausgebildet sind.

In einer besonders wirtschaftlichen Ausführung der Erfindung sind die Klebstellen zweiter Ordnung nur an ausgewählten, insbesondere endständigen Behältern zwischen zwei Untergruppen angeordnet. Es hat sich überraschend herausgestellt, dass Gebinde aus mehreren Untergruppen, die durch Klebestellen erster Ordnung miteinander verbunden sind, sehr stabil zusammengefügt werden können, auch wenn nur ausgewählte, insbesondere endständige Behälter unterschiedlicher Untergruppen durch Klebstellen zweiter Ordnung verbunden sind. Die Untergruppen bringen eine Grundfestigkeit in den Aufbau des Gebindes ein, der es zulässt, dass nur zwischen endständigen Behältern verschiedener Untergruppen, bei Untergruppen mit mehr als fünf Behältern auch an ausgewählten, nicht-endständigen Behältern Klebstellen zweiter Ordnung angeordnet sind. So ist es weiter bevorzugt, dass ein erster und ein zweiter Behälter sowie ein dritter und ein vierter Behälter durch eine Klebstelle erster Ordnung verbunden sind, und dass ein erster und ein dritter Behälter sowie ein zweiter und ein vierter Behälter durch eine Klebstelle zweiter Ordnung miteinander verbunden sind.

Behälter im Sinne der Erfindung sind Flaschen, Dosen, Tuben, Beutel, jeweils aus Metall, Glas, Kunststoff und/oder einem Materialverbund, typisch z. B. PET-Flaschen oder ein Materialverbund aus Kunststoff, Aluminiumfolie und Papier. Zu den Behältern im Sinne der Erfindung zählen alle Werkstoffe, insbesondere solche, die zum Abfüllen von flüssigen oder viskosen Produkten geeignet sind. Auch bereits zu Gruppen zusammengefasste Behälter (Mehrfachpacks) zählen zu den Behältern im Sinne der Erfindung. Die Behälter des Gebindes sind vorzugsweise in nicht-nestender Position angeordnet, dass heißt, die Behälter einer Reihe des Gebindes sind nicht in der Lücke einer benachbarten Reihe des Gebindes angeordnet. Die erfindungsgemäßen Behälter können einen beliebigen Querschnitt aufweisen, oval, rund oder eckig. Die Form der Behälter kann beutel-, pyramiden- oder quaderförmig sein, ist aber häufig zylindrisch.

Ein erfindungsgemäßes Verfahren zum Herstellen eines Gebindes mit den vorstehend beschriebenen Merkmalen umfasst folgende Schritte:
- Bereitstellen einer ersten und einer zweiten Gruppierung von Behältern
- Anbringen eines Klebepunkts erster Ordnung an Behältern der ersten und der zweiten
   Gruppierung
- Fügen der Behälter der ersten Gruppierung zu einer ersten Untergruppe und Fügen
   der Behälter der zweiten Gruppierung zu einer zweiten Untergruppe, wobei jede
   Untergruppe jeweils durch einen Behälter ohne Klebepunkt ergänzt werden kann,
- Anbringen mindestens eines Klebepunkts zweiter Ordnung an mindestens einem
   Behälter der ersten Untergruppe
- Fügen der ersten und der zweiten Untergruppe.

Zunächst werden einzelne Behälter in einer ersten und in einer zweiten Gruppierung bereitgestellt und an den Behältern beider Gruppierungen wird ein Klebepunkt erster Ordnung angebracht. Die mit einem Klebepunkt versehenen Behälter werden zu einer ersten und zu einer zweiten Untergruppe gefügt, typisch zu Reihen von Flaschen oder Dosen. Jede Untergruppe kann mit einem endständigen Behälter ergänzt werden, der keinen Klebepunkt erster Ordnung aufweist, sondern der lediglich an dem angrenzenden Behälter der Untergruppe durch Ausbilden der Klebstelle fixiert wird.

Das Erzeugen einer Klebestelle zwischen zwei Behältern aus einem auf einen Behälter aufgebrachten Klebepunkt aus Klebstoff erfolgt durch Andrücken oder Anpressen der beiden Behälter aneinander, wobei der Klebstoff des Klebepunkts die beiden Behälter an einer Klebestelle verbindet. Klebstoff im Sinne der Erfindung ist jeder Werkstoff - sind alle Materialien oder Massen-, die zum Herstellen einer Klebeverbindung zwischen Behältern geeignet sind, insbesondere solche Werkstoffe, Materialien oder Massen, die, im flüssigen oder zähflüssigen Zustand aufgebracht, einen selbstklebenden Klebepunkt bilden, aber auch solche Werkstoffe, Materialien oder Massen, die durch Energieeintrag, z. B. durch Aufbringen von Druck, Strahlung oder Temperatur oder mittels chemischem Aushärten bzw. Vernetzen eine Klebestelle aufbauen. Typische Klebstoffe sind UV-härtende Klebstoffe, die auch in niedrigviskosem Zustand verarbeitet und durch Strahlung ausgehärtet werden können, oder ein Heißleim, der nach dem Auftragen abkühlt, und der unterhalb einer materialtypischen Temperatur seine Klebkraft verliert, so dass Heißleim nur für die unmittelbare Erzeugung einer Klebstelle geeignet ist. Klebstoff im Sinne der Erfindung sind auch Mehrschichtmaterialien, z. B. solche aus wenigstens einem Trägermaterial, das so mit einem Klebstoff beschichtet ist, dass eine Klebstelle zwischen zwei Behältern herstellbar ist. Typisch sind diese Mehrschichtmaterialien als Pads ausgebildet, die zweiseitig haftend oder klebend ausgebildet sind.

Ein mit einem Klebepunkt ausgebildeter Behälter weist also Klebstoff auf, der punkt- oder linienförmig oder in einem Muster aus Punkte und/oder Linien aufgetragen ist. Bevorzugt wird ein Klebstoff ausgewählt, dessen Klebkraft ein Lösen des Behälters aus einem Gebinde von Hand ermöglicht. Insbesondere UV-härtende Klebstoffe sind geeignet, weil die Klebkraft, die der Klebstoff an der Klebstelle entwickelt, durch die Zusammensetzung des Klebstoffs und die Intensität der Aushärtung gut eingestellt werden kann. Die erfindungsgemäßen Gebinde sind durch Klebstellen erster oder zweiter Ordnung miteinander verbunden. Bevorzugt verbinden die Klebstellen die Gebinde unmittelbar miteinander.

Das Auftragen des Klebstoffs erfolgt in an sich bekannter Weise durch Düsen, die den meist flüssigen Klebstoff unmittelbar auf einen Behälter zu einem oder mehreren Klebepunkt aufbringen oder aufsprühen. Nach dem Auftragen des Klebstoffs werden die Behälter gefügt, z. B. durch das Einwirken von Klemmleisten, die mehrere Behälter in Anlage bringen, so dass an den Stellen, wo ein Klebepunkt auf einem ersten Behälter aufgebracht ist, durch Anliegen eines zweiten Behälters ohne Klebepunkt eine Klebstelle entsteht. Der zweite Behälter kann ebenfalls einen Klebepunkt aufweisen an der Stelle, an der der erste Behälter in Anlage kommt, so dass eine Klebstelle aus zwei Klebepunkten aufgebaut sein kann.

Die erste und die zweite Untergruppe werden dann zu einem Gebinde gefügt, indem zunächst Klebepunkte zweiter Ordnung auf ausgewählte, insbesondere endständige Behälter aufgebracht werden, entweder bereits auf die in der ersten oder zweiten Gruppierung bereitgestellten einzelnen Behälter oder erst auf die zu Untergruppen gefügten Behälter. Anschließend wird auf an sich bekannte Weise durch Fügen der Untergruppen und Ausbilden einer Klebstelle aus den Klebepunkten zweiter Ordnung, z. B. mittels aneinander Drücken durch Klemmleisten, ein Gebinde erzeugt. Abschließend wird ein Tragegriff über mindestens zwei, bevorzugt mittig angeordnete Behälter gespannt, wobei die Behälter bevorzugt zu verschiedenen Untergruppen gehören.

Die Klebstellen zweiter Ordnung sind in der Regel in einem Winkel von 90°, bezogen auf die Anordnung der ersten Klebstelle am Umfang eines Behälters, angebracht. Sie unterscheiden sich von den Klebstellen erster Ordnung, weil sie zwischen den Untergruppen einen schwächeren Zusammenhalt erzeugen als die Klebstellen erster Ordnung zwischen den Behältern einer Untergruppe. Sie sind z. B. kleiner oder aus einem Klebstoff mit schwächerer Klebkraft oder sie weisen eine Formgebung auf, die eine geringere Klebkraft erzeugt. Letztere Ausführung kann beispielsweise eine langgestreckte, parallel zur Höhe des Behälters angeordnete Klebstelle sein, so dass beim Herauslösen einer Untergruppe nur eine sehr schmale Klebstelle zu überwinden ist.

Schließlich umfasst die Erfindung eine Vorrichtung zum Erzeugen eines erfindungsgemäßen Gebindes mit Mitteln zum Fördern von Behältern, Mitteln zum Aufbringen von Klebstoff, Mitteln zum Fügen von Behältern zu einem Gebinde und Mittel zum Anbringen eines Tragegriffs, wobei die Mittel zum Fördern ausgelegt sind, um eine erste und eine zweite Gruppierung von Behältern zusammenzustellen, dass erste Mittel zum Aufbringen von Klebstoff ausgelegt sind, einen Klebepunkt erster Ordnung auf einen Behälter aufzubringen, und dass erste Mittel zum Fügen dazu ausgelegt sind, jeweils eine erste Gruppe von Behältern zu einer ersten Untergruppe und eine zweite Gruppe von Behältern zu einer zweiten Untergruppe zu fügen, dass zweite Mittel zum Aufbringen von Klebstoff ausgelegt sind, einen Klebepunkt zweiter Ordnung auf einen Behälter aufzubringen, und dass zweite Mittel zum Fügen dazu ausgelegt sind, aus der ersten und der zweiten Untergruppe ein Gebinde zu fügen durch Herstellen einer Klebstelle zweiter Ordnung aus einem Klebepunkt zweiter Ordnung.

Die Mittel zum Erzeugen eines Klebepunkts sind an sich bekannt, meist werden Düsen eingesetzt, die einen flüssigen Klebstoff entweder unmittelbar auf die Behälterwand auftragen oder aufsprühen. Für die erfindungsgemäße Vorrichtung können entweder Düsen eingesetzt werden, die so verfahrbar sind, dass sie erste und zweite Klebstellen aufbringen, z. B. in runder und lang gestreckter Form. Bevorzugt ist jedoch, dass separate erste und zweite Mittel zum Aufbringen von Klebstoff dazu ausgelegt, sind Klebepunkte erster und zweiter Ordnung an verschiedenen Stellen der Behälter anzubringen. Diese Ausführung ist z. B. dann erforderlich, wenn zum Erzeugen von Klebstellen erster und zweiter Ordnung mit unterschiedlicher Klebkraft verschiedene Klebstoffe eingesetzt werden. Aber auch beim Anbringen von Klebepunkten mit unterschiedlicher Form erweisen sich separate Mittel zum Erzeugen von Klebepunkten bzw. Klebstellen als hilfreich. Alternativ können die Mittel zum Erzeugen eines Klebepunkts als Mittel zum Aufbringen zweiseitig klebender Pads ausgelegt sein.

Die Mittel zum Fügen sind ebenfalls aus dem Stand der Technik bekannt. Meist werden Anschläge, Klemmleisten oder -schienen oder Greifer eingesetzt, die die zu fügenden Behälter oder Untergruppen zusammendrücken, so dass die Behälterwände in Anlage aneinander kommen und der Klebstoff an den Klebepunkten zu Klebestellen ausgehärtet bzw. vernetzt werden kann. Vorliegend bietet es sich an, zwei unterschiedliche Mittel zum Fügen einzusetzen, da das Fügen von Untergruppen aus Behältern mit Klebepunkten erster Ordnung Mittel zum Fügen mit anderen Abmessungen verlangt als das Fügen von Untergruppen mit Klebepunkten zweiter Ordnung zu Gebinden. Zweckmäßig können mehrere Mittel zum Fügen von Untergruppen einem Mittel zum Fügen von Gebinden vorgeschaltet sein.

Schließlich weist die erfindungsgemäße Vorrichtung Mittel zum Anbringen eines Tragegriffs auf, die an sich bekannt sind, und die meist Mittel zum Handhaben von Kunststoffstreifen und Mittel zum Ankleben eines Kunststoffstreifens an zwei Behältern eines Gebindes umfassen. Vorteilhaft sind die Mittel zum Ankleben so ausgelegt, dass sie je ein Ende des Kunststoffstreifens am oberen Ende eines ersten und eines zweiten Behälters fixieren, wobei der erste und der zweite Behälter vorzugsweise zu verschiedenen Untergruppen gehören.

Details der Erfindung werden nachfolgend an Hand von Figuren erläutert. Es zeigen:
Fig. 1 eine Draufsicht auf ein erfindungsgemäßes Gebinde,
Fig. 2 eine Draufsicht auf ein erfindungsgemäßes Gebinde nach Fig. 1 nach Entfernen des Tragegriffs,
Fig. 3 eine Ansicht des Gebindes nach Fig. 1 beim Zerlegen in Untergruppen,
Fig. 4 eine Draufsicht auf zwei Untergruppen, zerlegt aus einem Gebinde nach Fig. 1.

Fig. 1 zeigt ein Gebinde 2 aus sechs Behältern 2a, 2b, 2c, 2d, 2e, 2f. Die Behälter sind beispielsweise Flaschen aus PET (Polyethylenterephtalat) oder Dosen aus Aluminium. Das Gebinde 2 ist zusammengesetzt aus zwei Untergruppen 6a, 6b. Eine Untergruppe 6a, 6b ist zusammengesetzt aus jeweils drei in einer Reihe angeordneten Behältern mit den Behältern 2a, 2b und 2c als erste Untergruppe 6a und den Behältern 2e, 2d, 2f als zweite Untergruppe 6b. Die Behälter der Untergruppen 6a und 6b sind in nicht-nestender Anordnung zum Gebinde 2 gefügt. Über obere Enden 16 der mittig angeordneten Behälter 2b und 2d ist ein Tragegriff 8 gespannt. Der Tragegriff 8 besteht aus einem Band aus Kunststoff, dass zum Tragen des Gebindes 2 durch eine Schlaufe verlängert werden kann, damit die Hand des Trägers den Tragegriff 8 ungestört durch die oberen Enden 16 der Behälter 2 umfassen kann.

Fig. 2 zeigt das Gebinde aus Fig. 1, jedoch nach Entfernen des Tragegriffs 8. Fig. 2 zeigt zudem deutlich die Klebstellen erster Ordnung, die aus den gleich bezeichneten Klebepunkten 10a, 10b und 10 c, 10 d hergestellt werden, und die jeweils die drei Behälter 2a-2c der ersten Untergruppe 6a und 2d-2f der zweiten Untergruppe 6b miteinander verbinden. Die Klebstellen entstehen durch Aufbringen von Klebepunkten erster Ordnung auf die Behälter 2a, 2b und durch Fügen der drei in einer Reihe bereitgestellten Behälter 2a-2c zu einer Untergruppe 6a sowie Trockenen oder Aushärten der Klebepunkte zu Klebstellen. Behälter 2c weist keinen Klebepunkt auf und wird beim Fügen der Untergruppe 6a mit dem Behälter 2b über den Klebepunkt 10b verbunden. Die Untergruppe 6b wird in gleicher Weise hergestellt.

Die Untergruppen 6a, 6b sind durch Klebstellen zweiter Ordnung, die aus gleich bezeichneten Klebepunkten 12a, 12 b erzeugt werden, zu einem Gebinde 2 verbunden. Die Klebstellen zweiter Ordnung 12a, 12b sind aus demselben Klebstoff hergestellt, weisen aber eine deutlich geringere Größe auf als die Klebstellen erster Ordnung 10a-10d. Bezogen auf den Umfang der Behälterwand 14 sind die Klebstellen 12a, 12b um 90° versetzt zu den Klebstellen erster Ordnung 10a-10d angeordnet. Die Klebstellen 12a, 12b sind zwischen den jeweils äußeren Behältern 2a, 2c, 2d und 2f angeordnet. Diese Ausführung gewährleistet eine preiswerte Herstellung des Gebindes 2 bei gleichzeitig einfacher Herstellung.

Das Entfernen des Tragegriffs 8 erlaubt, wie in Fig. 3 dargestellt, das Zerlegen des Gebindes 2 in zwei Untergruppen 6a, 6b. Das Zerlegen in Untergruppen ist mit besonders geringem Kraftaufwand möglich, wenn, wie in Fig. 3 dargestellt, die Klebstellen zweiter Ordnung 12a, bezogen auf die Höhe H der Behälter 2 in der unteren Hälfte des Behälters, also unterhalb einer Mittellinie 14, angeordnet sind. Da das Gebinde 2 durch Anfassen am oberen Ende 16 des Behälters her zerlegt wird, wirkt auf Klebstellen in der unteren Hälfte des Behälters eine besonders große Hebelkraft ein. Daher sind bei der in den Fig. 1-4 dargestellten Ausführung auch die Klebstellen erster Ordnung 10a-10d in der unteren Hälfte der Behälter, auf Höhe der Klebstellen zweiter Ordnung angebracht. Selbst ohne Tragegriff 8 hält das Gebinde 2 durch die Klebstellen erster und zweiter Ordnung gut zusammen, mit dem Tragegriff 8 ist eine noch weiter verbesserte Stabilität gegeben, obwohl der Tragegriff 8 nur zwei Behälter 4b, 4e überspannt, hält er die Untergruppen 6 des Gebindes 2 doch sehr wirksam zusammen.

Nachdem das Gebinde, wie in Fig. 3 gezeigt, in Untergruppen zerlegt ist, können, wie in Fig. 4 dargestellt, die Behälter 4 einzeln von den jeweiligen Untergruppen getrennt werden, z. B. durch Drehen der Behälter, so wie durch den Pfeil in Fig. 4 angedeutet.

Die dargestellte Abfolge des Zerlegens des Gebindes 2 mit den Schritten Entfernen des Tragegriffs 8, Zerlegen des Gebindes 2 in Untergruppen durch Lösen der Klebstellen 12, die die Untergruppen verbinden und nachfolgendes Zerlegen der Untergruppen durch Lösen einzelner Behälter 4, typischerweise durch Drehen, aber auch durch Hebeln vom oberen Ende 16 der Behälter 4 her ermöglicht dem Nutzer vorteilhaft, jeweils nur eine Klebstelle lösen zu müssen. Damit lässt sich gerade ein endständiger Behälter, der in der Regel durch zwei Klebstellen mit den übrigen Behältern des Gebindes verbunden ist, mit sehr geringem Kraftaufwand vereinzeln. Des Weiteren ist es vorteilhaft, dass die Untergruppen gut handhabbare Einheiten sind, aus denen Verbraucher einzelne Behälter herauslösen können, ohne jeweils das gesamte Gebinde halten, heben oder manipulieren zu müssen. So können auch schwächere Verbraucher, z. B. Kinder, ein Gebinde mit geringem Kraftaufwand zerlegen.

Ein Herstellverfahren zum Bilden der vorgenannten Gebinde umfasst idealerweise eine Station zum Anbringen der Tragegriffe, bei welcher die Behälter des Gebindes zueinander noch in Position gehalten oder gestützt werden, durch entsprechende Halte- und Greifmittel. Dieses kann stationär erfolgen oder vorteilhafterweise beim Transport der ein Gebinde bildenden Behältergruppe. Somit idealerweise die Station zum Anbringen der Tragegriffe integraler Bestandteil der Abbinde- und Trocknungsstation oder -strecke sein bzw. entlang dieser Abbinde- und Trocknungsstation oder -strecke angeordnet sein.

### Bezugszeichenliste

- 2: Gebinde
- 4: Behälter
- 6: Untergruppe
- 8: Tragegriff
- 10: Klebstelle erster Ordnung
- 12: Klebstelle zweiter Ordnung
- 14: Behälterwand / Mittelinie
- 16: Oberes Flaschenende

## Patentansprüche

1. Gebinde (2) mit mindestens vier Behältern (4), die durch Klebstellen miteinander verbunden sind, wobei jeder Behälter (4) mindestens eine Klebstelle erster Ordnung (10) und zwei oder mehr Behälter (4) eine Klebstelle zweiter Ordnung (12) aufweisen, wobei die Klebstellen erster Ordnung (10) Untergruppen (6) von Behältern (4) zusammenhalten und wobei die Klebstellen zweiter Ordnung (12) zwischen den Untergruppen (6) von Behältern (4) angebracht sind, und dass ein Tragegriff (8) mindestens abschnittsweise obere Enden von zwei Behältern (4) überspannt, **dadurch gekennzeichnet, dass** die Klebstellen zweiter Ordnung (12) an einer unteren Hälfte des Behälters (4) angeordnet sind.

2. Gebinde (2) nach Anspruch 1, **dadurch gekennzeichnet, dass** die Klebstellen erster Ordnung (10) an einer unteren Hälfte des Behälters (4) angeordnet sind.

3. Gebinde (2) nach Anspruch 1-2, **dadurch gekennzeichnet, dass** die Klebstellen erster Ordnung (10) eine stärkere Bindungskraft aufweisen als die Klebstellen zweiter Ordnung (12).

4. Gebinde (2) nach mindestens einem der vorangehenden Ansprüche 1-3, **dadurch gekennzeichnet, dass** eine Untergruppe von Behältern (4), deren Behälter (4) jeweils durch eine Klebstelle erster Ordnung (10) verbunden ist, als Reihe von Behältern (4) ausgebildet ist.

5. Gebinde (2) nach mindestens einem der vorangehenden Ansprüche 1-4, **dadurch gekennzeichnet, dass** Klebstellen zweiter Ordnung (12) nur an ausgewählten, insbesondere endständigen Behältern (4) zwischen zwei Untergruppen (6) angeordnet sind.

6. Gebinde (2) nach mindestens einem der vorangehenden Ansprüche 1-5, **dadurch gekennzeichnet, dass** ein erster und ein zweiter Behälter (4) sowie ein dritter und ein vierter Behälter (4) durch eine Klebstelle erster Ordnung (10) verbunden sind, und dass ein erster und ein dritter Behälter (4) sowie ein zweiter und ein vierter Behälter (4) durch eine Klebstelle zweiter Ordnung (12) miteinander verbunden sind.

7. Verfahren zum Herstellen eines Gebindes (2) nach den Ansprüchen 1-6 mit den Schritten
- Bereitstellen einer ersten und einer zweiten Gruppierung von Behältern (4)
- Anbringen eines Klebepunkts erster Ordnung (10) an Behältern (4) der ersten und der zweiten Gruppierung
- Fügen der Behälter (4) der ersten Gruppierung zu einer ersten Untergruppe (6) und Fügen der Behälter (4) der zweiten Gruppierung zu einer zweiten Untergruppe (6), wobei jede Untergruppe (6) jeweils durch einen Behälter (4) ohne Klebepunkt ergänzt werden kann,
- Anbringen mindestens eines Klebepunkts zweiter Ordnung (12) an mindestens einem Behälter (4) der ersten Untergruppe (6)
- Fügen der ersten und der zweiten Untergruppe (6)
- Spannen eines Tragegriffs (8) über mindestens zwei Behälter (4), .

8. Verfahren nach Anspruch 7, **dadurch gekennzeichnet, dass** die endständigen Behälter (4) der ersten und der zweiten Untergruppe (6) durch Fügen an einem Klebepunkt zweiter Ordnung (12) verbunden werden.

9. Verfahren nach Anspruch 8, **dadurch gekennzeichnet, dass** zum Erzeugen eines Klebepunkts erster Ordnung (10) mehr Klebstoff und / oder ein größerer Klebepunkt auf einen Behälter (4) aufgetragen wird als zum Erzeugen eines Klebepunkts zweiter Ordnung (12).

10. Vorrichtung zum Erzeugen eines Gebindes (2) nach mindestens einem der Ansprüche 1-6 mit Mitteln zum Fördern von Behältern (4), Mitteln zum Aufbringen von Klebstoff, Mitteln zum Fügen von Behältern (4) zu einem Gebinde (2) und Mittel zum Anbringen eines Tragegriffs (8), **gekennzeichnet dadurch, dass** die Mittel zum Fördern ausgelegt sind, um eine erste und eine zweite Gruppierung von Behältern (4) zusammenzustellen, dass erste Mittel zum Aufbringen von Klebstoff ausgelegt sind, einen Klebepunkt erster Ordnung (10) auf einen Behälter (4) aufzubringen, und dass erste Mittel zum Fügen dazu ausgelegt sind, jeweils eine erste Gruppe von Behältern (4) zu einer ersten Untergruppe (6) und eine zweite Gruppe von Behältern (4) zu einer zweiten Untergruppe (6) zu fügen, dass zweite Mittel zum Aufbringen von Klebstoff ausgelegt sind, einen Klebepunkt zweiter Ordnung (12) auf einen Behälter (4) aufzubringen, und dass zweite Mittel zum Fügen dazu ausgelegt sind, aus der ersten und der zweiten Untergruppe (6) ein Gebinde (2) zu fügen durch Herstellen einer Klebstelle zweiter Ordnung (12) aus einem Klebepunkt zweiter Ordnung (12), **dadurch gekennzeichnet, dass**
die Mittel zum Fügen von Behältern (4) dazu ausgelegt sind, dass ein Behälter (4), der mit einem Klebepunkt erster Ordnung (10) versehen ist, sowie ein Behälter (4), der keine Klebstelle aufweist, zu einer Untergruppe (6) gefügt wird.

11. Vorrichtung nach Anspruch 10, **dadurch gekennzeichnet, dass** erste und zweite Mittel zum Aufbringen von Klebstoff dazu ausgelegt sind, Klebepunkte erster und zweiter Ordnung (10, 12) an verschiedenen Stellen der Behälter (4) anzubringen.

## Claims

1. Multipack (2) having at least four containers (4), which are connected to one another by adhesive points, wherein each container (4) comprises at least one adhesive point of the first order (10) and two or more containers (4) comprise an adhesive point of the second order (12), wherein the adhesive points of the first order (10) hold together subgroups (6) of containers (4), and wherein the adhesive points of the second order (12) are applied between the subgroups (6) of containers (4), and that a carrying handle (8) spans at least in sections over upper ends of two containers (4), **characterised in that** the adhesive points of the second order (12) are arranged at a lower half of the container (4).

2. Multipack (2) according to claim 1, **characterised in that** the adhesive points of the first order (10) are arranged at a lower half of the container (4).

3. Multipack (2) according to claims 1-2, **characterised in that** the adhesive points of the first order (10) exhibit a stronger binding force than the adhesive points of the second order (12).

4. Multipack (2) according to at least one of the preceding claims 1-3, **characterised in that** a subgroup of containers (4), of which the containers (4) are in each case connected by an adhesive point of the first order (10), and are configured as a row of containers (4).

5. Multipack (2) according to at least one of the preceding claims 1-4, **characterised in that** adhesive points of the second order (12) are arranged only at selected containers (4), in particular at end positions, between two subgroups (6).

6. Multipack (2) according to at least one of the preceding claims 1-5, **characterised in that** a first and a second container (4) as well as a third and fourth container (4) are connected by an adhesive point of the first order (10), and that a first and a third container (4) and a second and a fourth container (4) are connected to one another by an adhesive point of the second order (12).

7. Method for producing a multipack (2) according to claims 1-6, with the steps
- provision of a first and a second grouping of containers (4)
- application of an adhesive point of the first order (10) to containers (4) of the first and the second grouping
- merging of the containers (4) of the first grouping to form a first subgroup (6) and merging of the containers (4) of the second grouping to form a second subgroup (6), wherein each subgroup (6) can be supplemented in each case by a container (4) without an adhesive point,
- application of at least one adhesive point of the second order (12) to at least one container (4) of the first subgroup (6)
- merging of the first and the second subgroup (6)
- spanning a carrying handle (8) over at least two containers (4).

8. Method according to claim 7, **characterised in that** the end-position containers (4) of the first and second subgroup (6) are connected by merging at an adhesive point of the second order (12).

9. Method according to claim 8, **characterised in that**, in order to produce an adhesive point of the first order (10) more adhesive and/or a larger adhesive point is applied onto a container (4) than for producing an adhesive point of the second order (12).

10. Device for producing a multipack (2) in accordance with at least one of claims 1-6, with means for the conveying of containers (4), means for applying adhesive, means for merging containers (4) to a multipack (2), and means for applying a carrying handle (8), **characterised in that** the means for conveying are configured such as to bring together a first and a second grouping of containers (4), that first means for the application of adhesive are configured for applying an adhesive point of the first order (10) onto a container (4), and that first means for merging are configured for merging in each case a first group of containers (4) into a first subgroup (6) and a second group of containers (4) to a second subgroup (6), that second means for the application of adhesive are configured to apply an adhesive point of the second order (12) onto a container (4), and that second means for merging are configured such as to merge a multipack (2) from the first and second subgroup (6) by producing an adhesive point of the second order (12) from an adhesive point of the second order (12), **characterised in that**
the means for merging containers (4) are configured such that a container (4), which is provided with an adhesive point of the first order (10), as well as a container (4) which does not exhibit an adhesive point, are merged into a subgroup (6).

11. Device according to claim 10, **characterised in that** first and second means for the application of adhesive are configured such as to apply adhesive points of the first and second order (10, 12) at different places on the containers (4).

## Revendications

1. Gerbe d'emballage (2) avec au moins quatre récipients (4), qui sont reliés l'un à l'autre par des points de collage, dans laquelle chaque récipient (4) présente au moins un point de collage de premier ordre (10) et deux ou plusieurs récipients (4) présentent un point de collage de deuxième ordre (12), dans laquelle les points de collage de premier ordre (10) maintiennent ensemble des sous-groupes (6) de récipients (4) et dans laquelle les points de collage de deuxième ordre (12) sont appliqués entre les sous-groupes (6) de récipients (4), et qu'une poignée de transport (8) enjambe au moins par section des extrémités supérieures de deux récipients (4), **caractérisée en ce que** les points de collage de deuxième ordre (12) sont agencés au niveau d'une moitié inférieure du récipient (4).

2. Gerbe d'emballage (2) selon la revendication 1, **caractérisée en ce que** les points de collage de premier ordre (10) sont agencés au niveau d'une moitié inférieure du récipient (4).

3. Gerbe d'emballage (2) selon la revendication 1 ou 2, **caractérisée en ce que** les points de collage de premier ordre (10) présentent une plus grande force de liaison que les points de collage de deuxième ordre (12).

4. Gerbe d'emballage (2) selon au moins l'une quelconque des revendications précédentes 1 à 3, **caractérisée en ce qu'**un sous-groupe de récipients (4), dont le récipient (4) est relié respectivement par un point de collage de premier ordre (10), est réalisé en tant que rangée de récipients (4).

5. Gerbe d'emballage (2) selon au moins l'une quelconque des revendications précédentes 1 à 4, **caractérisée en ce que** des points de collage de deuxième ordre (12) sont agencés seulement au niveau de récipients (4) sélectionnés, en particulier en position terminale, entre deux sous-groupes (6).

6. Gerbe d'emballage (2) selon au moins l'une quelconque des revendications précédentes 1 à 5, **caractérisée en ce qu'**un premier et un deuxième récipient (4) ainsi qu'un troisième et un quatrième récipient (4) sont reliés par un point de collage de premier ordre (10), et qu'un premier et un troisième récipient (4) ainsi qu'un deuxième et un quatrième récipient (4) sont reliés l'un à l'autre par un point de collage de deuxième ordre (12).

7. Procédé de fabrication d'une gerbe d'emballage (2) selon les revendications 1 à 6 avec les étapes de :
- mise à disposition d'un premier et d'un deuxième groupe de récipients (4)
- application d'un point de collage de premier ordre (10) sur des récipients (4) du premier et du deuxième groupe
- assemblage des récipients (4) du premier groupe en un premier sous-groupe (6) et assemblage des récipients (4) du deuxième groupe en un deuxième sous-groupe (6), dans lequel chaque sous-groupe (6) peut être complété respectivement par un récipient (4) sans point de collage,
- application d'au moins un point de collage de deuxième ordre (12) sur au moins un récipient (4) du premier sous-groupe (6)
- assemblage du premier et du deuxième sous-groupe (6)
- enjambement d'une poignée de transport (8) sur au moins deux récipients (4).

8. Procédé selon la revendication 7, **caractérisé en ce que** les récipients (4) en position terminale du premier et du deuxième sous-groupe (6) sont reliés par assemblage au niveau d'un point de collage de deuxième ordre (12).

9. Procédé selon la revendication 8, **caractérisé en ce que** pour la génération d'un point de collage de premier ordre (10) plus de colle et/ou un plus grand point de collage est appliqué sur un récipient (4) que pour la génération d'un point de collage de deuxième ordre (12).

10. Dispositif de génération d'une gerbe d'emballage (2) selon au moins l'une quelconque des revendications 1 à 6 avec des moyens de transport de récipients (4), des moyens d'application de colle, des moyens d'assemblage de récipients (4) en une gerbe d'emballage (2) et des moyens d'application d'une poignée de transport (8), **caractérisé en ce que** les moyens de transport sont conçus pour composer un premier et un deuxième groupe de récipients (4), que des premiers moyens d'application de colle sont conçus pour appliquer un point de collage de premier ordre (10) sur un récipient (4), et que des premiers moyens d'assemblage sont conçus pour assembler respectivement un premier groupe de récipients (4) en un premier sous-groupe (6) et un deuxième groupe de récipients (4) en un deuxième sous-groupe (6), que des deuxièmes moyens d'application de colle sont conçus pour appliquer un point de collage de deuxième ordre (12) sur un récipient (4), et que des deuxièmes moyens d'assemblage sont conçus pour assembler une gerbe d'emballage (2) à partir du premier et du deuxième sous-groupe (6) par établissement d'un point de collage de deuxième ordre (12) à partir d'un point de collage de deuxième ordre (12), **caractérisé en ce que**
les moyens d'assemblage de récipients (4) sont conçus pour qu'un récipient (4), qui est doté d'un point de collage de premier ordre (10), ainsi qu'un récipient (4), qui ne présente aucun point de collage, soient assemblés en un sous-groupe (6).

11. Dispositif selon la revendication 10, **caractérisé en ce que** des premier et deuxième moyens d'application de colle sont conçus pour appliquer des points de collage de premier et deuxième ordre (10, 12) à différents endroits des récipients (4).
